# EUROPÄISCHE PATENTSCHRIFT

(11) **EP 0 729 678 B1**
(45) Veröffentlichungstag und Bekanntmachung des Hinweises auf die Patenterteilung: **12.08.1998**
(21) Anmeldenummer: 95900687.5
(22) Anmeldetag: 09.11.1994
(51) Int. Cl.: H04K 1/00

(54) **VERFAHREN UND EINRICHTUNG ZUR SPRACHVERSCHLEIERUNG UND -ENTSCHLEIERUNG BEI DER SPRACHÜBERTRAGUNG**
PROCESS AND DEVICE FOR SPEECH SCRAMBLING AND UNSCRAMBLING IN SPEECH TRANSMISSION
PROCEDE ET DISPOSITIF DE BROUILLAGE ET DE DESEMBROUILLAGE DE LA PAROLE LORS DE LA TRANSMISSION DE LA VOIX

(30) Priorität: 19.11.1993 DE 4339464
(43) Veröffentlichungstag der Anmeldung: 04.09.1996
(73) Patentinhaber: LITEF GmbH, 79115 Freiburg (DE)
(72) Erfinder: BUSCHING, Wolfram, D-79294 Sölden (DE); SCHLENKER, Erhard, D-79112 Freiburg (DE); SPAHLINGER, Günter, D-70188 Stuttgart (DE)
(74) Vertreter: Müller, Frithjof E., Dipl.-Ing.
(86) Internationale Anmeldenummer: EP9403693
(87) Internationale Veröffentlichungsnummer: WO9515627

(56) Entgegenhaltungen:
- EP-A- 0 313 029
- DE-A- 2 943 115
- FR-A- 2 606 237
- PATENT ABSTRACTS OF JAPAN vol. 13, no. 109 (E-727) 15. März 1989 & JP,A,63 279 630 (OKI ELECTRIC)
- PATENT ABSTRACTS OF JAPAN vol. 13, no. 109 (E-727) 15. März 1989 & JP,A,63 279
- 630 (OKI ELECTRIC)

## Beschreibung

Die Erfindung betrifft ein Verfahren und eine Einrichtung zur Sprachverschleierung und -entschleierung bei der Sprachübertragung bzw. in Geräten zur Sprachübertragung, die mit einer Frontendeinheit zur Digitalisierung eines Sprachsignals und Anpassung eines Sendesignals an einen vorgegebenen Übertragungskanal einerseits und/oder zur Digitalisierung eines Empfangssignals und zur Anpassung des aufbereiteten Empfangssignals an eine Sprachwiedergabeeinrichtung andererseits ausgerüstet sind.

Zum Stand der Technik bei der Sprachverschleierung bzw. -entschleierung wird auf folgende bekannte, stichwortartig zusammengestellte Verfahren verwiesen:
1. Digitalisierung der Sprachsignale, Verschlüsselung der digitalen Werte und Übertragung als digitale Daten mit einem MODEM.
2. Speicherung einer Sequenz des Sprachsignals, Unterteilung der Sequenz in mehrere kleinere Zeitintervalle, Übertragung dieser Teil-Sequenzen in anderer als der Original-Reihenfolge.
3. Unterteilung des zu übertragenden Spektralbereichs in kleinere Teilbereiche, Übertragung eines Signals, das durch Vertauschen von spektralen Teilbereichen entsteht.
4. Frequenzband-Inversion, d.h. Vertauschung von hohen und tiefen Frequenzen des zu übertragenden niederfrequenten Spektrums mit festem oder variablem Splitpunkt (Spiegelfrequenzverfahren).
5. Kombination der Verfahren 2. bis 4.

Die bekannten Verfahren weisen folgende grundsätzliche Nachteile auf:
Ad 1.) Für die Übertragung der digitalen Daten sind in der Regel die gleichen Kanäle wie für die unverschleierte Sprache zu verwenden. Da diese Kanäle nur eine beschränkte Bandbreite zur Verfügung stellen, sind Datenreduktionsverfahren nötig. Nach Rekonstruktion dieser (reduzierten) Daten auf der Empfangsseite ist keine sichere Identifizierung des Sprechers möglich.
Ad 2.) Aus physiologischen Gründen sind Anzahl und zeitliche Länge der Teilintervalle nur in engen Grenzen änderbar. Dies führt zu einer einfachen Entschlüsselbarkeit des übertragenen Signals.
   Die Übergänge zwischen vertauschten Teilintervallen sind auf der Empfangsseite im allgemeien nicht phasenrein zu rekonstruieren, so daß gegenüber dem unverschleierten Signal eine Verminderung der Signalqualität hörbar wird.
   Grundsätzlich existiert bei diesem Verfahren eine wahrnehmbare Verzögerung zwischen Sprechen und Signalübertragung, was bei bestimmten Arten von Übertragungskanälen zu störenden Echoeffekten für den Sprecher führt.
Ad 3.) Aus physiologischen Gründen sind der Anzahl und der Bandbreite der spektralen Teilintervalle enge Grenzen gesetzt. Dies führt zu einer einfachen Entschlüsselbarkeit des übertragenen Signals. Unvermeidbare Bandbreiten-Überlappungen der zur Erzeugung und Rekonstruktion derTeilspektren erforderlichen Filter führen zu einer Verschlechterung der Übertragungsqualität.
Ad 4.) Mit relativ geringem technischen Aufwand ist eine Entschlüsselung des übertragenen Signals möglich. Die Restverständlichkeit des verschleierten Signals ist hoch; trainierte Hörer können Übertragungen auch ohne technische Hilfsmittel abhören.
Ad 5.) Kombinationen der verschiedenen Verfahren erhöhen im allgemeinen die Sicherheit gegen Entschlüsselung; sie führen jedoch auch zu einer Summation der nachteiligen Eigenschaften wie Verschlechterung des Störabstands und Beschränkung auf wenige einfache Konstellationen von Übertragungskanälen.

Der Erfindung liegt damit die Aufgabe zugrunde, ein Verfahren und eine Einrichtung zur Sprachverschleierung und -entschleierung bei der Sprachübertragung zu schaffen, das/die sich in kompakter Bauweise als (auch nachrüstbares) Modul herstellen läßt und das die eine gegenüber den bekannten Verfahren bzw. Einrichtungen wesentlich bessere Sicherheit gegen Abhören und Auswerten durch Dritte gewährleisten.

Verbunden mit dieser Aufgabe werden folgende zusätzliche Anforderungen an die Sprachverschleierung gestellt:
- Hohe Sprachverständlichkeit;
- Gute Sprechererkennung;
- Geringer Qualitätsunterschied gegenüber Klarbetrieb;
- Funktion und Bedienbarkeit weitgehend transparent für den Anwender;
- Automatische Erkennung verschleierter Signale auf der Empfangsseite;
- Verwendbarkeit in analogen Funknetzen sowie im Telefonbereich,
- Einhaltung der zur Verfügung stehenden vorgegebenen Übertragungsbandbreiten.

Das erfindungsgemäße **Verfahren** zur Sprachverschleierung und -entschleierung bei der Sprachübertragung ist dadurch gekennzeichnet, daß
**sendeseitig**
- das digitalisierte Sprachsignal durch ein erstes komplexes Eingangsfilter mit einer Bandbreite, die der Bandbreite des Übertragungskanals entspricht, in ein komplexes Signal umgeformt wird, welches mittels eines durch Pseudozufallszahlen gesteuerten Schlüsselsignals phasenmoduliert wird,
- das phasenmodulierte Sprachsignal mit einem ebenfalls in Pseudozufallsverteilung phasenmodulierten Pilotsignal zu einem zu übertragenden, verschleierten Nutzsignal additiv kombiniert und
- das Nutzsignal in sequentieller Folge zusammen mit einer zur empfängerseitigen Synchronisation und Nutzsignalentzerrung dienenden Präambel als ein komplexes Signal ein erstes komplexes Ausgangsfilter durchläuft, das ein reelles Ausgangssignal erzeugt, das nach Digital-Analogwandlung an eine Sendesignalaufbereitung abgegeben wird, und daß
**empfängerseitig**
- das digitalisierte Empfangssignal durch ein zweites komplexes Eingangsfilter mit einer Bandbreite, die der Bandbreite des Übergangskanals entspricht, in ein komplexes Signal umgesetzt wird,
- aus diesem komplexen Signal während einer Präambelerkennungsphase einerseits eine Taktsynchronisation für ein empfängerseitig erzeugtes, in durch die Präambel initialisierter Pseudozufallsverteilung phasenmoduliertes Pilotsignal erzwungen wird und andererseits Entzerrerkoeffizienten für einen empfängerseitigen Entzerrer berechnet und sodann die Phase der Nutzsignalentschleierung initialisiert wird,
- das verschleierte Nutzsignal von seinem senderseitig überlagerten phasenmodulierten Pilotsignal durch Verknüpfung mit dem synchronisierten empfängerseitig erzeugten Pilotsignal getrennt wird, und
- das so gewonnene phasenmodulierte, verschleierte digitale Sprachsignal durch inverse Phasenmodulation mittels des empfängerseitig erzeugten, durch die Präambel taktgesteuerten Schlüsselsignals entschleiert und als komplexes Signal ein zweites komplexes Ausgangsfilter durchläuft, das ein reelles Ausgangssignal erzeugt, das nach Digital-Analogwandlung an eine Empfangssignalaufbereitung abgegeben wird.

Ein für das erfindungsgemäße Verfahren unter anderem wesentlicher Gesichtspunkt ist, das nach der eingangsseitigen Digitalisierung sowohl sende- wie empfangsseitig jeweils eine komplexe Filterung, vorzugsweise mittels eines Hilbertfilters erfolgt, die aus einem reellen ein komplexes Signal erzeugt, das einer Abtastratenreduktion unterworfen wird, wobei die Bandbreite des jeweiligen komplexen Filters der reduzierten Abtastrate entspricht. Alle für das weitere Verfahren wesentlichen Operationen erfolgen dann mit den komplexen Signalen bei erniedrigter Taktfrequenz.

Ausgangsseitig wird das komplexe Signal vorzugsweise sowohl sendeals empfangsseitig einer Abtastratenerhöhung durch Einfügen von Nullen in den Datenstrom unterworfen. Ein jeweils nachgeschaltetes komplexes Filter, vorzugsweise ebenfalls ein Hilbertfilter dient als Interpolationsfilter und erzeugt ein reelles Signal mit einer der Kanalbandbreite entsprechenden Abtastfrequenz.

Eine erfindungsgemäße **Einrichtung** zur Sprachverschleierung und - entschleierung in Geräten zur Sprachübertragung, die mit einer Frontendeinheit zur Digitalisierung eines Sprachsignals und Anpassung eines Sendesignals an einen vorgegebenen Übertragungskanal einerseits und/oder zur Digitalisierung eines Empfangssignals und zur Anpassung des aufbereiteten Empfangssignals an eine Sprachwiedergabeeinrichtung andererseits ausgerüstet sind, ist dadurch gekennzeichnet, daß
**sendeseitig**
- ein durch einen (Pseudo-)Zufallszahlengenerator gesteuerter Schlüsselgenerator einen digitalen Phasenmodulator beaufschlagt, der das digitalisierte Sprachsignal phasenmoduliert,
- das phasenmodulierte Sprachsignal mit einem von einem Pilotsignalgenerator gelieferten, ebenfalls in Zufallsverteilung phasenmodulierten Pilotsignal zu einem Nutzslgnal kombiniert wird,
- ein Präambelgenerator eine zur empfängerseitigen Synchronisation und Nutzsignalentzerrung dienende Präambel erzeugt, die über einen in festgelegter Taktfolge betätigten Umschalter sequentiell zusammen mit dem Nutzsignal an die Frontendeinheit zur Sendesignalaufbereitung abgegeben wird, und daß
**emfangsseitig**
- ein digitales Entzerrerfilter zur Entzerrung der durch den Übertragungskanal bedingten Verzerrungen des digitalisierten Empfangssignals vorhanden ist, dessen Entzerrerkoeffizienten während des Empfangs der Präambel berechnet und eingestellt werden,
- eine Einrichtung zum Detekieren der Präambel innerhalb des empfangenen Nutzsignals vorgesehen ist, die in Abhängigkeit von einem festgelegten Abschnitt der Präambel die Berechnung der Entzerrerkoeffizienten in einer übergeordneten Recheneinheit für das Entzerrerfilter auslöst und sodann die Entschleierung des Nutzsignals durch Aktivierung einer Taktsynchronisationseinrichtung initialisiert, die einerseits aus dem empfangenen, demodulierten Pilotsignal durch komplexe Multiplikation mit einem empfangsseitig generierten Pilotsignal ein Regelsignal zur Abtasttaktkorrektur und andererseits unter Steuerung durch einen ebenfalls mit der Taktsynchronisation initialisierten (Pseudo-)Zufallszahlengenerator aus dem vom empfangseitigen Pilotsignalgenerator gelieferten Pilotsignal über einen Modulator ein phasenmoduliertes Pilotsignal liefert, das mit dem entzerrten Nutzsignal verknüpft und sodann als phasenmoduliertes Sprachsignal in einem Phasendemodulator unter Steuerung durch den synchronisierten, empfangsseitigen Zufallszahlengenerator in das unmodulierte, digitale Sprachsignal umgesetzt wird, das zur Umsetzung in ein Hörsignal an die Frontendeinheit abgegeben wird.

Vorteilhafte Ergänzungen und Weiterbildung des erfindungsgemäßen Verfahrens beziehungsweise der Einrichtung zur Sprachverschleierung und - entschleierung sind in abhängigen Patentansprüchen enthalten und erschließen sich dem fachkundigen Leser im weiteren Verlauf der Erfindungsbeschreibung, insbesondere auch anhand von Ausführungsbeispielen mit Bezug auf die Zeichnungen, deren Hinweise, Blockbezeichnungen und dergleichen genauso als erfindungswesentliche Offenbarung wie die vorliegende Beschreibung zu bewerten sind.

Es zeigen:
- **Fig. 1**: das Blockschaltbild eines erfindungsgemäßen Sprachverschleierungs/-entschleierungs-Moduls, im folgenden als "SV-Modul" bezeichnet;
- **Fig. 2**: das Prinzip der Verschleierung mit willkürlich gewähltem Zeitverlauf;
- **Fig. 3**: das funktionale Blockdiagramm des Sendeteils des SV-Moduls;
- **Fig. 4**: das Prinzip der Entschleierung, wiederum ohne Anspruch auf richtigen Zeitmaßstab;
- **Fig. 5**: das funktionale Blockschaltbild des Empfangsteils des SV-Moduls;
- **Fig. 6**: das Blockdiagramm der Signalverarbeitung auf der Sendeseite des SV-Moduls;
- **Fig. 7**: die Struktur eines eingangsseitigen (ersten) komplexen Filters, vorzugsweise eines Hilbertfilters;
- **Fig. 8**: den Frequenzgang des eingangsseitigen (ersten) komplexen Filters gemäß Fig. 7;
- **Fig. 9**: die Struktur eines ersten komplexen Ausgangsfilters, vorzugsweise eines Hilbertfilters im Sendeteil des SV-Moduls;
- **Fig. 10**: den Frequenzgang des ersten komplexen Ausgangsfilters gemäß Fig. 9;
- **Fig. 11**: das Blockdiagramm der empfangsseitigen Signalverarbeitung in der Präambelerkennungsphase (Klarlage);
- **Fig. 12**: das Blockdiagramm der empfangsseitigen Signalverarbeitung in der Entschleierungsphase;
- **Fig. 13**: ein Betriebs- und Funktionsablaufdiagramm für die senderseitige Signalverarbeitung gemäß dem Blockdiagramm der Fig. 6; und
- **Fig. 14**: ein Betriebs- und Funktionsablaufprogramm für die empfangsseitige Signalverarbeitung gemäß den Blockdiagrammen der Figuren 11 und 12.

Um das Verständnis zu erleichtern, wird ein Ausführungsbeispiel für einen erfindungsgemäßen SV-Modul hinsichtlich seines Schaltungsaufbaus und/oder seiner Funktionsweise nachfolgend in mehreren einzelnen Abschnitten beschrieben:

### 1. Schaltungsbeschreibung des SV-Moduls

Das SV-Modul besteht im wesentlichen aus einem leistungsfähigen, digitalen Signalprozessorsystem und den zum Betrieb nötigen Peripherie-Bauelementen, verbunden mit modernen Signalverarbeitungsalgorithmen. Das in **Fig. 1** gezeigte Blockschaltbild gibt die für die digitale Signalverarbeitung wichtigen Komponenten und Baugruppen wieder. Funktionen wie Stromversorgung, Takterzeugung, diskrete Eingänge und analoge Ein- und Ausgangsstufen sind der besseren Übersicht wegen nicht dargestellt.

Der Aufbau des SV-Moduls gemäß Fig. 1 entspricht einem realisierten und funktionstüchtigen Prototyp, der zum Teil noch zur Erprobung und weiteren Verbesserung der Algorithmen-Entwicklung dient. Eine anvisierte Serienausführung ist der Blockschaltbilddarstellung selbst entnehmbar. Die Beschreibung dieses Ausführungsbeispiels ist keinesfalls als einzig mögliche Ausführungsform der Erfindung zu verstehen. Vielmehr sind - für den Fachmann erkennbar - in allen Teilbereichen und Baugruppen sowohl sende- als auch empfängerseitig vielerlei Modifikationen und Änderungen möglich, ohne den Umfang der hier vermittelten technischen Lehre zu verlassen.

Die wesentliche Signalverarbeitungseinheit ist ein Signalprozessor 1, bei dem zumindest in der Prototypausführung der Prozessor-Typ ADSP 21msp55 der Firma *Analog Devices* zum Einsatz kommt. Dieser Signalprozessor 1 enthält bereits einen AD-Wandler 2 sowie einen DA-Wandler 3 mit einer Auflösung von beispielsweise 16 Bit bei 8 kHz Abtastrate. Weiterhin sind getrennte RAM-Bereiche 2,3 für Daten einerseits (1k x 16) und Programm (2k x 24) andererseits integriert. Die interne Speicherorganisation entspricht der Harvard-Architektur, so daß in jedem Befehlszyklus außer dem Op-Code-Fetch auch ein Datenzugriff möglich ist. Alle Prozessoroperationen benötigen ausnahmslos einen Zyklus. Damit steht eine Verarbeitungsleistung von 13 MIPS (Integer) zur Verfügung.

Für die Serienproduktion ist eine maskenprogrammierte Variante dieses Prozessors (ADSP21msp56) vorgesehen, die zusätzlich auf der Programmspeicherseite ein 2k x 24 Bit großes ROM 6 aufweisen wird.

Für einen Duplex-Betrieb ist ein weiteres AD-/DA-Wandlerpaar 8,9 erforderlich. Dieses wird durch einen Wandler-Baustein 7 des Typs AD28msp02 realisiert, der die zum Signalprozessor 1 identischen Wandler in einem separaten Gehäuse enthält. Die Datenübertragung zwischen dem Wandler-Baustein 7 und dem Signalprozessor 1 erfolgt über schnelle serielle Schnittstellen.

Als externer Speicher ist ein EEPROM 10 vorhanden, das ladbare Programmteile sowie selten zu ändernde Variable wie zum Beispiel den Schlüssel (nähere Erläuterung weiter unten) aufnimmt. Die Speichergröße beträgt hier 8k x 8 (Serie) bzw. 32 k x 8 (Prototyp) wie in Fig. 1 angedeutet.

An diskreten Eingangssignalen (nicht dargestellt) können der Zustand einer Sprechtaste, einer Squelch-Logik eines Funkgeräts 11 sowie eines Crypt-ON/OFF-Schalters durch den Signalprozessor 1 abgefragt werden.

Der Betriebsablauf, auf den in weiteren Einzelheiten im Zusammenhang mit der Signalverarbeitung noch näher eingegangen wird, läßt sich kurz wie folgt beschreiben:
Nach Anlegen der Betriebsspannung wird zunächst ein RESET-Signal von einigen Millisekunden Dauer erzeugt. Danach lädt der Signalprozessor 1 sein internes Programm-RAM 5 mit dem Inhalt des externen EEPROM 10 und startet das Programm. Bei dem zur Zeit erprobten Prototyp des SV-Moduls muß zunächst noch das gesamte, zu einer bestimmten Zeit benötigte Programm in diesem RAM (2x-Instruktionen) untergebracht werden. In der in Fig. 1 bereits angedeuteten Serienkonfiguration des SV-Moduls stehen zusätzlich 2k Instruktionen im ROM 6 zur Verfügung.

Das externe EEPROM 10 ist auch als Datenspeicher adressierbar, um variable Parameter, wie zum Beispiel den Schlüssel lesen und ändern zu können.

Der Programmablauf wird zeitlich durch Interrupts der analogen Schnittstellen strukturiert, die mit ihrer spezifizierten Wandelrate von 8 kHz frei laufen und jeweils nach erfolgter Wandlung einen Interrupt auslösen.

### 2. Die Signalverarbeitung

Sämtliche Funktionen des SV-Moduls werden durch digitale Signalverarbeitung realisiert.

Zunächst wird das Prinzip der Signalverarbeitung erläutert.

**Fig. 3** zeigt das funktionale Blockdiagramm des Sendeteils des SV-Moduls:

Auf der Sendeseite wird in einem Schlüsselsignalgenerator 23 ein Schlüsselsignal generiert, mit dessen Hilfe das Eingangssignal des Mikrofons, d.h. das Sprachsignal, verschleiert wird. Mit dem Betätigen einer PTT-Taste (nicht dargestellt) wird unmittelbar vor dem verschleierten Sprachsignal eine in einem Präambelgenerator 24 erzeugte sogenannte Präambel übertragen, was durch die drei zeitbezogenen Teil-Schaubilder der **Fig. 2** veranschaulicht ist.

Die Präambel wird zur Synchronisation eines weiteren Schlüsselsignalgenerators 43 (vgl. Fig. 5) und die Einstellung eines Entzerrers 40 auf der Empfangsseite benötigt.

Falls ein Aufschalten in ein laufendes Gespräch ermöglicht werden soll, wird die Präambel periodisch in einem festen zeitlichen Raster ausgesendet, beim derzeit in Erprobung befindlichen Prototyp alle 5 Sekunden. Das verschleierte Sprachsignal wird dabei für die Dauer der Präambel (derzeit ca. 200 ms) ausgeblendet.

Ein Pilotsignalgenerator 20 liefert ein spezielles Pilotsignal, welches mit dem verschleierten Sprachsignal additiv verknüpft wird und welches auf der Empfangsseite zur Synchronisation des Abtasttaktes dient, wie weiter unten näher erläutert. Die in zwei Teilblöcken dargestellte Frontendeinheit 22a/22b besorgt die Voraufbereitung des analogen Eingangssignals und Umsetzung in ein Digitalsignal bzw, die Endaufbereitung des sendeseitigen verschlüsselten Sprachsignals und Anpassung an die jeweilige Sendeeinrichtung bzw. den Übertragungskanal, Nähere Einzelheiten werden weiter unten noch erläutert.

Der Beginn eines verschleierten Sendesignals ist - wie die **Fig. 4** erkennen läßt - durch die Präambel gekennzeichnet. Aus diesem Grund findet auf der Empfangsseite immer dann eine Analyse des Empfangssignals statt, wenn sich der Empfänger nicht im Entschleierungsmodus befindet. Während dieser Phase wird das Empfangssignal unverändert durch das SV-Modul geschleift. Wird das Ende einer Präambel erkannt, so wird mit diesem Erkennen der Entschleierungsvorgang gestartet, d.h. der empfangsseitige Schlüsselgenerator 43 wird gestartet und das einlaufende Nutzsignal wird entschleiert ("Sprachsignal" in Fig. 4).

**Fig. 5** zeigt das funktionale Blockdiagramm des Empfangsteils des SV-Moduls. Das Empfangssignal wird einem Funktionsblock 44 zugeführt, dessen Aufgabe in der Erkennung und Analyse des Empfangssignals besteht. Wird eine Präambel empfangen, so werden anhand dieser zunächst die Eigenschaften des Übertragungskanals und daraus Filterkoeffizienten für einen empfangsseitigen Entzerrer 51 ermittelt.

Wird das Ende der Präambel detektiert, so steht zu diesem Zeitpunkt ein auf den Übertragungskanal angepaßter Entzerrer zur Verfügung. Hinsichtlich der Einzelheiten einer solchen Anfangssynchronisation und Anpassung eines Empfangsfilters eines digitalen Empfängers wird auf die Druckschrift DE-C1-41 08 806 (Lit. [4]) verwiesen. Gleichzeitig wird der empfangsseitige Schlüsselgenerator 43 zur Entschleierung des Nutzsignals gestartet. Die Abtastsynchronisation 55 wertet das dem Nutzslgnal überlagerte Piltosignal aus und trennt dieses vom Nutzsignal. Anschließend wird das entschleierte Nutzsignal ausgegeben.

Weitere Einzelheiten werden in der nachfolgenden Detailbeschreibung der Sendeseite bzw. der Empfangsseite dargestellt.

**Fig. 6** zeigt ein detailliertes Blockdiagramm der Signalverarbeitung auf der **Sendeseite** für den Fall der Verschleierung. Die einzelnen Funktionsblöcke werden in den folgenden Unterabschnitten näher beschrieben. Sämtliche Signalverarbeitungsfunktionen, die im Ablaufdiagramm der **Fig. 13** verbalisiert veranschaulicht sind, werden mit Hilfe des einen Signalprozessors 1 (vgl. Fig. 1) realisiert. Die Doppellinien und -pfeile in Fig. 6 sollen analytische Signale kennzeichnen. Reelle Signale sind durch einfache Linien und Pfeile dargestellt.

Es sind prinzipiell drei Arten der Signalverarbeitung zu unterscheiden: Zum einen eine **analoge** Signalverarbeitung im Analog-Frontend 22, eine **digitale** Signalverarbeitung im Takt von 8 kHz sowie eine **digitale** Signalverarbeitung im Takt von 2.667 kHz (8/3 kHz). Für die Darstellung in Fig. 6 werden die entsprechenden Signale durch die Parameterbezeichnungen t = analog, ν = digital, 8 kHz-Takt und n = digital, 2.667 kHz-Takt unterschieden.

Ein Klartextbetrieb wird durch eine einfache Rückführung auf der digitalen Seite des Analog-Frontends 22 realisiert.

Es sei an dieser Stelle betont, daß der Einsatzbereich des derzeitigen Prototyps eines erfindungsgemäßen SV-Modul in den heutigen analogen Übertragungskanälen zu sehen ist.

Die **eingangsseitige** Analog-Frontendeinheit 22 hat die Aufgabe der Pegelanpassung, der Abtastung des analogen Eingangssignals c(t), und der Wandlung in ein digitales Signal c(υ).

DerA/D-Wandler-Teil des analogen Frontend 22 (nicht in Einzelheiten dargestellt) besteht aus zwei analogen Eingangsverstärkern, und einem A/D-Wandler.

Für den A/D-Wandlerteil des Analog-Frontends 22 gelten bei dem erprobten Prototyp des SV-Moduls folgende Spezifikationen:

| | |
|---|---|
| Abtastfrequenz | 8 kHz |
| Wortbreite | 16 Bit |
| | |

| **Dezimierungsfilter** | |
|---|---|
| Durchlassbereich | 0 bis 3,7 kHz |
| Welligkeit | ± 0,2 dB |
| Sperrdämpfung | 65 dB |

Hinsichtlich weiterer Einzelheiten zum Aufbau und der Funktion des Analog-Frontends 22 sei auf die im Anhang angegebenen Literaturstellen Lit. [1] und Lit. [2] verwiesen, deren Inhalt gegebenenfalls zur weiteren Erläuterung heranzuziehen ist.

Das digitalisierte Eingangssignal c(ν) beaufschlagt ein erstes komplexes Eingangsfilter 30 zur Unterdrückung des unteren Seitenbands. Dieses Filter 30 besorgt außerdem eine Begrenzung der Bandbreite des Eingangssignals (digitalisiertes Sprachsignal) auf eine Bandbreite, die derjenigen des Übertragungskanals entspricht, d.h. im vorliegenden Ausführungsbeispiel 2.667 kHz. Das komplexe erste Eingangsfilter 30 erzeugt aus einem reellen Eingangssignal ein komplexes Ausgangssignal bestehend aus Real- und Imaginärteil, wobei zwischen Real- und imaginärteil für jede beliebige Frequenz eine Phasenverschiebung von 90° existiert (analytisches Signal). Gleichzeitig werden Spektralanteile außerhalb der nutzbaren Bandbreite des Übertragungskanals unterdrückt. Vorzugsweise und bei der erprobten Ausführungsform der Erfindung ist das erste komplexe Eingangsfilter (ebenso wie das komplexe Eingangsfilter auf der Empfangsseite; vgl. weiter unten) ein Hilbertfilter höherer Ordnung.

Dieses eingangsseitige erste Hilbertfilter 30 ist ein rekursives Filter, dessen Übertragungsfunktion durch gegeben ist. Die Struktur dieses Filters ist durch **Fig. 7** veranschaulicht.

Das Eingangssignal dieses Hilbertfilters 30 ist wie erwähnt das abgetastete, reelle Empfangssignal c(ν). Der Rekursivteil dieses Filters hat nur reelle Koeffizienten bᵢ, so daß hier auch nur reelle Operationen erforderlich sind.

Der Transversalteil hat komplexe Koeffizienten aᵢ.

Der Entwurf dieses ersten Hilbertfilters 30 basiert auf dem Design eines elliptischen Tiefpassfilters. Der Tiefpass wird durch eine Transformation im Frequenzbereich in einen Hilbert-Bandpass umgesetzt.

Der Frequenzgang des beim Prototyp der Erfindung realisierten Hilbertfilters 30 ist in **Fig. 8** gezeigt.

Das bandbegrenzte Ausgangssignal d(ν) des ersten komplexen Eingangsfilters (Hilbertfilter) beaufschlagt einen als Abtastratenreduktion 31 bezeichneten Funktionsblock, in dem der Abtasttakt um einen bestimmten, vorzugsweise ganzzahligen Faktor, im vorliegenden Ausführungsbeispiel um den Faktor 3 auf 2.667 kHz reduziert wird. Durch eine geeignete Dimensionierung des ersten eingangsseitigen Hilbertfilters 30 ist sichergestellt, daß keine Aliasing-Effekte auftreten.

Die Kombination von Hilbertfilter 30 und Abtastreduktion 31 führt dazu, daß ein beliebig gewähltes Frequenzband mit 2.667 kHz Bandbreite die vollständige Nutzinformation enthält.

Im Prinzip wird zur Abtastratenreduktion nur jeder dritte Ausgangswert des eingangsseitigen Signals c(ν) des Hilbertfilters 30 verarbeitet. In der Praxis wird dies dadurch realisiert, daß der Transversalteil des Hilbertfilters 30 mit 8 /3 kHz betrieben wird. Das heißt, die Filterausgangswerte werden nur mit jedem dritten Takt des 8 kHz Abtasttakts berechnet und weiterverarbeitet.

Der **Pilotsignalgenerator** 20 dient zur Erzeugung eines Pilotsignals q(n), welches auf der Empfangsseite zur Taktnachziehung dient. Das Pilotsignal entsteht durch die weiter unten beschriebene Phasenmodulation des Pilotsignals.

Der **(Pseudo-)Zufallszahlengenerator** 34 (vgl. Fig. 6) als Teil des Schlüsselsignalgenerators 23 hat die Aufgabe, gleich verteilte Zahlen im Bereich von beispielsweise 1 bis 64 zu erzeugen. Diese Zahlen werden dazu verwendet, um aus einem Feld von 64 komplexen Werten zufällige Werte auszuwählen (vgl. Block "Datensatz" in Fig. 6). Aus den ausgewählten Werten werden zwei Schlüsselsignale zₛ(n), zₚ(n) erzeugt, wovon eines (zₛ(n)) zur Phasenmodulation des Nutzsignals und das zweite (zₚ(n)) zur Erzeugung des Pilotsignals q(n) verwendet wird.

Der bei der derzeitigen Ausführungsform der Erfindung implementierte Zufallszahlengenerator 34 basiert auf der linearen Kongruenzmethode. Die Zufallswerte r(n) werden nach der Vorschrift$\text{r(} \text{n} \text{) = (a · r(} \text{n} \text{- 1) + c) mod} \text{m} \text{n} \text{= 1,2,...}$ berechnet. Der Startwert r(0) ist im allgemeinen unwichtig, da bei einer geeigneten Wahl der konstanten Werte a und c alle m möglichen Werte erzeugt werden, bevor sich die Zufallssequenz wiederholt. Die generierten Zufallszahlen sind im Bereich von 0 bis (m-1) gleich verteilt.

Bei der erprobten Ausführungsform wurde m = 2³² gewählt. Damit läßt sich eine lange Sequenz erzeugen. Außerdem läßt sich dann die Modulofunktion der Gleichung (2) sehr aufwandsarm mit dem Signalprozessor 1 realisieren.

Die Konstanten wurden zu a = 1664525 und c = 32767 entsprechend den Regeln von Knuth gewählt (vgl. Lit.[6]).

Um gleich verteilte Zufallszahlen zwischen 1 und 64 zu erhalten, genügt es, 6 Bit des jeweiligen Zufallswerts r(n) zu betrachten und als Zufallszahl weiter zu verwenden. Bei der derzeitigen Ausführungsform werden 6 Bit zur Generierung von Zufallszahlen für das "Scrambeln" (die Phasenmodulation) des Nutzsignals x(n) und 6 Bit zur Generierung von Zufallszahlen für das "Scrambeln" (die Phasenmodulation) des Pilottons p(n) verwendet. Der Zufallszahlengenerator 34 liefert in jedem Takt somit jeweils zwei Zufallszahlen rₛ(n) und rₚ(n).

Nach jedem Aussenden einer Präambel wird der Zufallszahlengenerator 34 mit festgelegtem Startwert x(0) reinitialisiert.

Die Steuerwerte für die Phasenmodulatoren 32 und 33 werden durch einen Datensatz von 64 komplexen Werten dargestellt. Aus diesem Satz werden durch den Zufallszahlengenerator 34 Werte ausgewählt, und so ein Zufallssignal zur Phasenmodulation erzeugt.

Als Datensatz werden die 64 komplexen Werte${\text{a}}_{\text{i}} {\text{= e}}^{\text{j2πi/64}} \text{i} \text{= 1,2,...,64}$ verwendet. Die Steuer- oder Eingangswerte zₛ(n) und zₚ(n) besitzen alle die Amplitude "1", haben jedoch unterschiedliche Phasen. Nachfolgend werden die zufallszahlengesteuerten Phasenmodulatoren 32, 33 näher erläutert.

Im Sendeteil des SV-Moduls (Fig. 6) werden zwei Phasenmodulatoreinheiten 32 und 33 benötigt. Ein Phasenmodulator 33 wird für das Verschleiern des Nutzsignals x(n) durch ein vom Zufallszahlengenerator 34 geliefertes Schlüsselsignal zₛ(n) benötigt. Der andere Phasenmodulator 32 dient zur Generierung des Pilotsignals q(n) aus dem vom Pilottongenerator gelieferten Pilotton p(n) mit Hilfe des anderen Schlüsselsignals zₚ(n). Da die Schlüsselsignale zₛ(n), zₚ(n) zufällige Folgen komplexer Werte mit gleicher Amplitude, aber unterschiedlichen Phasen sind, führt jeder Phasenmodulator 32, 33 eine komplexe Multiplikation des jeweiligen Eingangssignalwerts mit dem jeweiligen Schlüsselsignalwert durch.

Werden, wie in Fig. 6 veranschaulicht, die Signalwerte des analytischen Filterausgangssignals mit x(n) und die Signalwerte des dazugehörigen Schlüsselsignals mit zₛ(n) bezeichnet, so gilt für die Signalwerte des phasenmodulierten Nutzsignals:${\text{y(n) = x(n) · z}}_{\text{s}} \text{(n)}$

Das phasenmodulierte Nutzsignal y(n) besitzt rauschsignalartigen Charakter. Die im Nutzsignal enthaltene Information wird vollständig auf ein Frequenzband von 2.667 kHz Breite verteilt.

Es sei an dieser Stelle erwähnt, daß die erfindungsgemäße Phasenmodulation eine gewisse Ähnlichkeit mit einer 64-stufigen PSK-Modulation aufweist, wie sie in der digitalen Übertragungstechnik zum Einsatz kommt. Vorliegend jedoch ist der Zweck ein ganz anderer:
Bei der digitalen Datenübertragung mit PSK-Modulation wird die Phase eines Trägersignals im Abtasttakt umgeschaltet (Phase Shift Keying). Die Phase des Trägersignals enthält somit die zu übertragende digitale Information. Auf der Empfangsseite wird die Phase des Trägers zu festgelegten Abtastzeitpunkten bestimmt. Ein Entscheider ordnet jeder ermittelten Phase die entsprechende digitale Information zu und gewinnt somit die übermittelte Nachricht.

Bei der hier erfindungsgemäß vorgeschlagenen Phasenmodulation dagegen trägt nicht das Modulationssignal, sondern das zu modulierende Signal die zu übermittelnde Information. Diese Information ist durch dessen quasi-kontinuierlichen Signalverlauf vorgegeben. Die Phasenmodulation wird lediglich dazu verwendet, das zu übermittelnde Signal so zu verändern, daß nicht mehr auf den ursprünglichen Signalverlauf geschlossen werden kann. Ein Sprachsignal wird damit völlig unverständlich. Die Nutzinformation wird durch die Phasenmodulation verschleiert.
Auf der Empfangsseite läßt sich die Nutzinformation durch die zu Gleichung (4) inverse Operation$\text{x} \text{(} \text{n} \text{) =} \frac{\hat{\text{y}} \text{(} \text{n} \text{)}}{{\text{z}}_{\text{s}} \text{(} \text{n} \text{)}}$ zurückgewinnen. Eine vollständige Rückgewinnung ist nur dann möglich, wenn zwei Bedingungen erfüllt sind. Erstens muß das empfangene Signal y(n) mit dem (phasenmodulierten) Sendesignal y (n) übereinstimmen. Zweitens muß das Modulationssignal, d.h. das Schlüsselsignal zₛ(n) auf der Empfangsseite bekannt sein.

Die erste Forderung bedingt die Entzerrung des Übertragungskanals auf der Empfangsseite. Die zweite Forderung bedingt die Kenntnis des Schlüsselsignals und eine exakte Synchronisation auf der Empfangsseite.

Während die Zahl der Werte des Schlüsselsignals zₛ(n) durch die Stufenzahl der Modulation (hier 64) festgelegt ist, wird die Zahl der möglichen Werte für x(n) und y(n) durch die Wortbreite in der Signalverarbeitung bestimmt.

Werden die Signalwerte des generierten Pilottons mit p(n) und die Signalwerte des dazugehörigen Schlüsselsignals mit Zₚ(n) bezeichnet, so ergeben sich die Signalwerte des Pilotsignals durch die Beziehung${\text{q(n) = p(n) · z}}_{\text{p}} \text{(n)}$

Aufgrund der Eigenschaften des gewählten Zufallszahlengenerators 34 handelt es sich also bei dem so generierten Pilotsignal q(n) um weißes Rauschen.

Um das mit der Taktfrequenz von 2.667 kHz generierte analytische Signal übertragen zu können, muß eine Anpassung des Sendesignals an den Übertragungskanal erfolgen. Da im dargestellten Beispiel die vom Analog-Frontend 22 vorgegebene Abtastfrequenz 8 kHz beträgt. ist zunächst eine **Abtastratenerhöhung** auf 8 kHz durchzuführen.

Die Erhöhung der Abtastrate um den Faktor 3. d.h. von 2.667 kHZ auf 8 kHz, wird durch Einfügen von jeweils zwei Signalwerten mit dem Wert 0 zwischen zwei vorhandenen Signalwerten erreicht, d.h.${\text{d}}_{\text{s}} \text{(ν) = ...,} \text{w} \text{(} \text{n} \text{- 1), 0, 0,} \text{w} \text{(} \text{n} \text{), 0, 0,} \text{w} \text{(} \text{n} \text{+ 1), ...}$

Die Abtastratenerhöhung erfolgt in Verbindung mit einem ersten komplexen Ausgangsfilter 35 zur Anpassung des analytischen Sendesignals an den Übertragungskanal. Der Realteil des analytischen Ausgangssignals dieses komplexen Ausgangsfilters 35 wird dem Analog-Frontend 22 zugeführt.

Das erste komplexe Ausgangsfilter 35 erzeugt aus einem komplexen Eingangssignal dₛ(ν) zunächst ein analytisches Signal, dessen Real- und Imaginärteil für jede beliebige Frequenz um 90° phasenverschoben ist, und daraus ein reelles Ausgangssignal cₛ(ν). Gleichzeitig werden Spektralanteile außerhalb der nutzbaren Bandbreite des Übertragungskanals unterdrückt.

Das ausgangsseitige erste komplexe Filter 35 ist vorzugsweise ein (zweites) Hilbertfilter, d.h. ein rekursives Filter, dessen Struktur in Fig. 9 gezeigt ist.

Das Eingangssignal dₛ(ν) dieses zweiten Hilbertfilters 35 ist wie erwähnt ein analytisches Signal; das Ausgangssignal cₛ(ν) dagegen ist ein reelles Signal.

Der Entwurf des Filters basiert auf dem Design eines elliptischen Tiefpasses. Der Tiefpass wird anschließend durch eine Transformation im Frequenzbereich in einen Hilbert-Bandpass umgesetzt.

Den Frequenzgang des ausgangsseitigen (zweiten) Hilbertfilters 35 auf der Sendeseite veranschaulicht die Fig. 10.

Die Wandlung des digitalen Ausgangssignals cₛ(ν) des zweiten Hilbertfilters 35 in ein analoges Ausgangssignal erfolgt im Ausgangsteil des Analog-Frontend 22 (Bezugshinweis 22b in Fig. 3). Diese Wandlung beinhaltet auch eine Pegelanpassung.

in der Realisierung besteht der D/A-Wandlerteil 3 (Fig. 1) des analogen Frontend 22 (ohne Einzeldarstellung) aus einem D/A-Wandler, einem analogen Glättungsfilter, einem programmierbaren Verstärker und einem Differenzverstärker.

Für den Ausgang des Analog-Frontend 22 gelten im dargestellten Ausführungsbeispiel der Erfindung folgende Spezifikationen:

| | |
|---|---|
| Taktfrequenz | 8 kHz |
| Wortbreite | 16 Bit |
| Verstärkung | Einstellbar im Bereich von -15 dB bis + 6 dB |
| | |

| Interpolationsfilter | |
|---|---|
| Frequenzgang | 0 bis 3.7 kHz |
| Welligkeit | ± 0.2 dB |
| Sperrdämpfung | 65 dB |

Hinsichtlich weiterer Detailinformation zum sendeseitigen Ausgang am Analog-Frontend 22 sei wiederum auf Lit.[1] und Lit.[2] verwiesen.

Der **Präambelgenerator** 24 dient zur Generierung einer Präambel zu Beginn einer Übertragung über Funk- oder Telefonkanäle. Um auf der Empfangsseite ein Aufschalten in eine laufende Übertragung zu ermöglichen, wird die Generierung einer Präambel in festgelegten Zeitabständen angestoßen.

Die verwendete Präambel besteht aus zwei aufeinanderfolgenden Signalabschnitten. Der erste Signalabschnitt ist ein sogenanntes CPFSK-Signal (Continuous Phase Frequency Shift Keying). Der zweite Abschnitt ist ein rauschartiges Signal. Der erste Teil wird im Empfänger zur Detektion der Präambel und zur Synchronisation des Empfängers verwendet. Der zweite Signalteil dient der Entzerrung des Übertragungskanals.

Das CPFSK-Signal wird durch die CPFSK-Modulation einer speziellen Datenfrequenz generiert. Die Länge dieser Sequenz beträgt beispielsweise 240 Bit. Die Übertragungsrate liegt bei 1.778 kbit/s. Der Aufbau der Datensequenz ist so gewählt, daß mit einem speziellen Verfahren auf der Empfangsseite eine sehr zuverlässige Detektion der Präambel möglich ist. Für weitere Einzelheiten wird wiederum auf die Druckschrift DE-C1 41 08 806 (Lit.[4]) sowie auf Lit.[5] verwiesen.

Insgesamt beträgt die Dauer der Präambel in diesem Beispiel ca. 230 ms.

Auf der **Empfangsseite** sind zwei verschiedene Betriebsarten des SV-Moduls zu unterscheiden. Dies ist zum einen die Phase der Präambelerkennung, während der sich das SV-Modul in Klarlage befindet, und das ist zum anderen die Entschleierungsphase. Wie auf der Sendeseite sind drei Arten von Signalverarbeitung zu unterscheiden, nämlich die **analoge** Signalverarbeitung, eine digitale Signalverarbeitung im 8 kHz Takt sowie eine **digitale** Signalverarbeitung im Takt von 2.667 kHz. Im Hintergrund läuft die Berechnung der Entzerrerkoeffizienten ohne Anbindung an einen bestimmten Abtasttakt.

Nach dem Einschalten des Geräts befindet sich das SV-Modul immer in der Präambelerkennungsphase. **Fig. 11** veranschaulicht das Funktions-Blockdiagramm der Signalverarbeitung. In dieser Phase durchläuft das Empfangssignal lediglich das Analog-Frontend 52 mit dessen Filter. Das Empfangssignal bleibt durch das SV-Modul im wesentlichen unbeeinflußt.

Das abgetastete Empfangssignal (8 kHz Abtastfrequenz, 16 Bit Wortbreite) wird nach einer Filterung mit einem empfangsseitigen zweiten komplexen Eingangsfilter 40, insbesondere einem dritten Hilbertfilter (Bandpass) und einer Abtastratenreduktion 43 auf 2.667 kHz dem Präambelerkennungsblock 55 zugeführt. Gleichzeitig werden die Abtastwerte des Empfangssignals im Puffer 41 zwischengespeichert. Der Präambelerkennungsblock 55 detektiert automatisch und sehr sicher den Empfang der Präambel. Hinweise sind Lit.[4] (DE-C1-41 08 806) und Lit.[5] zu entnehmen.

Das zweite komplexe Eingangsfilter 40 entspricht in seiner Funktion und Struktur im wesentlichen dem oben beschriebenen sendeseitigen ersten komplexen Eingangsfilter 30.

Die Präambelerkennung hat zwei Funktionen: Dies ist zum einen die Detektion des Empfangs der Präambel sowie das Umschalten auf Entschleierung. Zum anderen liefert die Präambel eine exakte zeitliche Referenz. Diese ist für die Initialisierung und Synchronisierung des Entschleierungsprozesses erforderlich.

So erfolgt mit dem Erkennen der Präambel insbesondere die Initialisierung eines empfängerseitigen Zufallszahlengenerators 34 und eines Pilotsignalgenerators 50. Außerdem wird ein Prozeß zur Bestimmung von Entzerrerkoeffizienten angestoßen. Mit dem berechneten Koeffizientensatz wird ein Entzerrer 51 eingestellt, der für den Entschleierungsbetrieb benötigt wird.

Für die Bestimmung der Entzerrerkoeffizienten wird der zweite Abschnitt der Präambel, also das Rauschsignal ausgewertet. Das heißt, es wird gewartet, bis sich ein bestimmter Teil dieses Abschnitts im Puffer 41 befindet. Mit Hilfe einer FFT (Fast Fourier Transformation) und einem im Empfänger vorliegenden Sollspektrum, das im Programm-RAM 5 (Fig. 1) gespeichert ist, wird dann die Impulsantwort bzw. der Koeffizientensatz für das Entzerrerfilter 51 berechnet.

Nach dem Erkennen der Präambel befindet sich das SV-Modul im **Entschleierungsbetrieb**. Die Signalverarbeitung in dieser Phase zeigt **Fig. 12**. Das Ablaufdiagramm für die funktionalen Folgeschrittte der Signalverarbeitung auf der Empfangsseite verdeutlicht die **Fig. 14**.

Das Empfangssignal wird durch das Analog-Frontend 52 in ein digitales Signal mit beispielsweise 8 kHz Abtastfrequenz und 16 Bit Wortbreite gewandelt. Dieses Signal durchläuft den Entzerrer 51, dessen Aufgabe die Entzerrung des Übertragungskanals ist, was weiter unten näher erläutert wird. Nach einer Filterung über das zweite komplexe Eingangsfilter 40 (insbesondere drittes Hilbertfilter; Bandpass; ebenfalls weiter unten näher beschrieben) und einer Abtastratenreduktion 43 um den Faktor 3 liegt ein analytisches Signal mit der Abtastfrequenz 2.667 kHz vor. Dieses Signal s(n) besteht aus dem verschleierten Nutzsignal und dem überlagerten Pilotsignal. Das Pilotsignal ist wie oben beschrieben ein phasenmoduliertes Signal. Im Taktsynchronisationsblock 45 wird das Pilotsignal ausgewertet und vom Nutzsignal getrennt. Daran anschließend erfolgt die Entschleierung des Nutzsignals durch einen Phasendemodulator (Descrambler) 59.

Nach einer nachfolgenden Abtastratenerhöhung 61 auf8 kHz und einer anschließenden Filterung mit einem zweiten komplexen Ausgangsfilter 62, insbesondere einem vierten Hilbertfilter (Bandpass) erfolgt die Umsetzung in ein analoges Signal im empfängerseitigen Analog-Frontend 52. Dieses Signal ist das entschleierte Hörsignal.

Die Funktion und der Aufbau des zweiten komplexen Ausgangsfilters 62 entspricht im wesentlichen dem des ersten komplexen Ausgangsfilters 35.

Die Auswertung des Pilotsignals im Taktsynchronisationsblock 55 liefert außerdem eine Stellgröße für die Ausregelung von Schwankungen des Abtasttakts (Taktkorrektur). Die Regelung des Abtasttakts ist aufgrund der hohen Anforderungen an die Synchronität bei der Entschleierung erforderlich. Schwankungen des Abtasttakts werden durch Exemplarstreuungen und Drifts der verwendeten Quarzoszillatoren verursacht.

Zur Auswertung des Pilotsignals durchläuft das abtastratenreduzierte Empfangssignal ŝ(n) einen Phasendemodulator (Descrambler) 58. Das Ausgangssignal q̂(n) dieses Phasenmodulators 58 besteht aus einem Trägersignalanteil und einem überlagerten rauschsignalartigen Signalanteil, welcher vom Nutzsignal erzeugt wird. Mit dem vom Pilottongenerator 50 generierten Signal wird das Trägersignal in die Gleichsignallage umgesetzt. Nach einer Mittelwertbildung 56 steht ein analytisches Gleichsignal zur Verfügung, dessen Realteil ein Maß für den Pegel des Pilotsignals ist und dessen imaginärteil als Stellgröße für die Regelung des Abtasttakts verwendet wird.

Mit dem ermittelten Pegel des Pilotsignals, dem Pilotsignalgenerator 50 und einem Phasendemodulator (Scrambler) 57 wird empfangsseitig ein Pilotsignal q(n) generiert und vom Empfangssginal ŝ(n) subtrahiert. Im Idealfall entspricht das generierte Pilotsignal q̂(n) exakt dem empfangenen Pilotsignal, so daß das Nutzsignal durch die Subtraktion völlig vom Pilotsignal getrennt wird. Ist die Entzerrung optimal, so stimmt das aus dem Subtraktionsprozeß erhaltene Signal ŷ(n), bis auf ein eventuell überlagertes Störsignal, mit dem Signal y(n) am Ausgang des Phasenmodulators 33 auf der Sendeseite überein (vgl. Fig. 6).

Der Phasenmodulator 57 und die beiden Phasendemodulatoren 58, 59 werden von zwei (Pseudo-)Zufallszahlengeneratoren 54 gesteuert. Ein Zufallszahlengenerator steuert den Phasenmodulator 57 und den Phasendemodulator 58 des Taktsynchronisationsblocks 55, der andere steuert den Phasendemodulator 59 zur Entschleierung des Nutzsignals y(n). Die Zufallszahlengeneratoren entsprechen denen auf der Sendeseite; sie werden ebenso wie der Pilotsignalgenerator 50 mit dem Erkennen einer Präambel auf das Empfangssignal synchronisiert.

Im folgenden werden die Aufgaben und die Realisierung der einzelnen Funktionsblöcke der Fig. 12 detailliert beschrieben.

Dem Eingangsabschnitt des Analog-Frontend 52 obliegt die Aufgabe der Pegelanpassung, der Abtastung des analogen Empfangssignals sowie der Wandlung in ein digitales Signal.

Als Analog-Frontend 52 wird bei der Prototyprealisierung wiederum der Baustein AD28msp02 der Firma *Analog Devices* verwendet (vgl. Lit.[3]). Dieser Baustein entspricht exakt dem im Signalprozessor ADSP-21msp55 verwendeten Analog-Frontend.

Das Analog-Frontend 52 besteht wiederum aus zwei analogen Eingangsverstärkern, einem zuschaltbaren 20 dB Vorverstärker und einem A/D-Wandler.

Für den A/D-Wandlerteil des Analog-Frontends 52 gelten folgende Spezifikationen:

| | |
|---|---|
| Abtastfrequenz | 8 kHz |
| Wortbreite | 16 Bit |
| | |

| Dezimierungsfilter | |
|---|---|
| Durchlaßbereich | 0 bis 3.7 kHz |
| Welligkeit | ± 0.2 dB |
| Sperrdämpfung | 65 dB |

Der **Entzerrer** 51 dient zur Entzerrung des Frequenzgangs des Übertragungskanals im Bereich der Übertragungsbandbreite von z. B. 300 Hz bis 3 kHz. Der Übertragungskanal beinhaltet alle Baugruppen vom ersten komplexen Ausgangsfilter 35 des Sendeteils bis zum zweiten komplexen Eingangsfilter 40 des Empfangsteils (beide inclusive).

Der Entzerrer 51 wird durch eir transversales digitales Filter mit 128 Stufen realisiert. Die Übertragungsfunktion lautet:

Die Koeffizienten eᵢ werden während des Empfangs einer Präambel ermittelt.

Das zweite komplexe Eingangsfilter 40 (Hilbertfilter) dient der Unterdrückung des unteren Seitenbands des Eingangssignals sowie der Begrenzung der Bandbreite des Eingangssignals (empfangenes Sprachsignal) auf eine Bandbreite von ca. 2.66 kHz.

Das zweite komplexe Eingangsfilter 40 (Hilbertfilter) ist ein rekursives Filter, dessen Struktur derjenigen des eingangsseitigen ersten komplexen Filters 30 entspricht, so daß insoweit auf Fig. 7 verwiesen werden kann.

Das Eingangssignal des zweiten komplexen Eingangsfilters 40 ist das reelle Ausgangssignal c(ν) des Entzerrers 51.

Der Entwurf dieses Filters basiert auf dem Design eines elliptischen Tiefpassfilters. Der Tiefpass wurde durch eine Transformation im Frequenzbereich in einen Hilbert-Bandpass umgesetzt.

Analog zum Sendeteil erfolgt auch im Empfangsteil eine Abtastratenreduktion 43 zur Reduzierung des Abtasttakts im dargestellten Beispiel um den Faktor "3" auf 2.667 kHz. Durch eine geeignete Dimensionierung des zweiten komplexen Eingangsfilters 40 ist sichergestellt, daß keine Aliasing-Effekte auftreten.

Die Kombination von komplexem Eingangsfilter 40 und Abtastratenreduktion 43 führt dazu, daß ein beliebig gewähltes Frequenzband mit 2.667 kHz Bandbreite die vollständige Nutzinformation enthält.

In der Praxis wird die Bearbeitung jedes dritten Ausgangswerts des zweiten komplexen Eingangsfilters 40 dadurch realisiert, daß der Transversalteil dieses Filters mit 8/3 kHz betrieben wird. Das heißt, die Filterausgangswerte werden nur in jedem dritten Takt des 8kHz Abtasttakts berechnet und weiterverarbeitet.

Der **Pilottongenerator** 50 liefert ein identisches Signal wie der Pilotsignalgenerator 37 auf der Sendeseite. Dieses Signal wird im Taktsynchronisationsblock 55 für die Umsetzung des empfangenen und demodulierten Pilotsignals q̂(n) in die Gleichsignallage sowie für die empfangsseitige Generierung eines phasenmodulierten Pilotsignals p(n) benötigt.

Wie bereits oben erwähnt, dient die **Mittelwertbildung** 56 zur Mittelung des in die Gleichsignallage transformierten analytischen Signals q̂(n), so daß sich als Realteil der Pegel des empfangenen Pilottons und als Imaginärteil eine Stellgröße für die Abtasttaktnachführung (Taktkorrektur) ergibt.

Die Mittelwertbildung wird so realisiert, daß alle 128 Abtasttakte das Mittel über die letzten 128 in die Gleichsignallage transformierten Eingangssignalwert q̂(n) gebildet wird.

Der **Zufallszahlengenerator** 54 hat die Aufgabe, gleichverteilte Zahlen im Bereich von 1 bis 64 zu erzeugen, ganz analog zum Zufallszahlengenerator 34 auf der Sendeseite. Diese Zahlen werden wiederum dazu verwendet, um aus einem Feld von 64 komplexen Werten zufällige Werte auszuwählen. Aus den ausgewählten Werten werden wiederum zwei Schlüsselsignale zₚ(n) bzw. zₛ(n) erzeugt, wovon eines (zₛ(n)) zum Phasendemodulieren, d.h. zum Entschleiern des Nutzsignals ŷ(n) und das zweite (zₚ(n)) im Taktsynchronisationsblock 55 einerseits zum Entschleiern des empfangenen Pilotsignals und andererseits zum Generieren des empfängerseitigen Pilotsignals verwendet wird. Die Schlüsselsignale sind aufgrund der Taktsynchronisation natürlich identisch zu den Schlüsselsignalen zₚ(n) und zₛ(n) auf der Sendeseite.

Die Realisierung des Zufallszahlengenerators 54 ist im übrigen identisch zur Realisierung im Sendeteil, so daß auf die obigen Ausführungen verwiesen werden kann.

Die dem Phasenmodulator 57 und den Phasendemodulatoren 58 und 59 zugeführten Zufallszahlen bestehen aus einem Satz von 64 komplexen Werten, aus denen durch den Zufallszahlengenerator 54 diskrete Werte ausgewählt werden. Als Datensatz werden analog zur Sendeseite die selben 64 komplexen Werte${\text{a}}_{\text{i}} \text{=} {\text{e}}^{\text{j} \text{2π} \text{i} \text{/64}} \text{i} \text{= 1,2,...,64}$ verwendet.

Im Empfangsteil des SV-Moduls werden die beiden bereits erwähnten Phasendemodulatoren 58, 59 benötigt. Der eine Phasendemodulator 59 dient zum Entschleiern des Nutzsignals ŷ(n) durch das eine Schlüsselsignal zₛ(n). Der andere Phasendemodulator 58 wird zur Rückgewinnung des Pilottons aus dem empfangenen Pilotsignal verwendet. Diese Schlüsselsignale müssen, wie bereits erwähnt, identisch zu den Schlüsselsignalen auf der Sendeseite sein.

Werden die Signalwerte des analytischen Eingangssignals nach der Abtastreduktion 60 mit ŝ(n) und die Signalwerte des Schlüsselsignals des Pilottons mit zₚ(n) bezeichnet, so gilt für die Signalwerte am Ausgang des Phasendemodulators 58 im Taktsynchronisationsblock 55:$\hat{\text{q}} \text{(} \text{n} \text{) =} \frac{\hat{\text{s}} \text{(} \text{n} \text{)}}{{\text{z}}_{\text{p}} \text{(} \text{n} \text{)}}$

Wird das verschleierte Nutzsignal mit ŷ(n) und das Schlüsselsignal für die Verschleierung mit zₛ(n) bezeichnet, so gilt für das entschleierte Signal am Ausgang des Phasendemodulators 59:$\hat{\text{x}} \text{(} \text{n} \text{) =} \frac{\hat{\text{y}} \text{(} \text{n} \text{)}}{{\text{z}}_{\text{s}} \text{(} \text{n} \text{)}}$

Der Phasendemodulator 57 dient zur Generierung des Pilotsignals aus dem vom Pilottongenerator 50 gelieferten Pilotton.

Werden die Signalwerte des generierten Pilottons mit p(n) bezeichnet, so ergeben sich die Signalwerte des phasenmodulierten Pilottons durch die Beziehung:$\text{q} \text{(} \text{n} \text{) =} \text{p} \text{(} \text{n} \text{) ·} {\text{z}}_{\text{p}} \text{(} \text{n} \text{)}$

Um das mit einer Taktfrequenz von 2.667 kHz generierte digitale analytische Signal x̂(n) in ein analoges Signal umformen zu können, ist zunächst eine Abtastratenerhöhung auf 8 kHz durchzuführen.

Die Erhöhung der Abtastrate um den Faktor 3 - im dargestellten Beispiel also von 2.667 kHz auf 8 kHz - erfolgt durch Einfügung von jeweils zwei Signalwerten mit dem Wert "0" zwischen zwei Signalwerten entsprechend folgender Beziehung:${\hat{\text{d}}}_{\text{s}} \text{(ν) = ...,} \hat{\text{x}} \text{(} \text{n} \text{- 1),0,0,} \hat{\text{x}} \text{(} \text{n} \text{),0,0,} \hat{\text{x}} \text{(} \text{n} \text{+ 1), ...}$

Zur Umsetzung des analytischen Ausgangssignals in ein reelles Ausgangssignal wird ein weiteres, (zweites) komplexes Ausgangsfilter 62, vorzugsweise ein (viertes) Hilbertfilter verwendet. Dieses dient zur Begrenzung der Bandbreite des Ausgangssignals (Sprachsignals) auf ca. 2.667 kHz.

Das zweite komplexe Ausgangsfilter 62 ist wiederum ein rekursives Filter, dessen Struktur der des sendeseitigen, ersten komplexen Ausgangsfilter 35 entspricht und in Fig. 9 veranschaulicht ist.

Das Eingangssignal des zweiten komplexen Ausgangsfilters 62 (viertes Hilbertfilter) ist wiederum ein analytisches Signal. Das Ausgangssignal ist ein reelles Signal.

Der Entwurf des Filters basiert bei dem erprobten Ausführungsbeispiel der Erfindung auf dem Design eines elliptischen Tiefpasses. Der Tiefpass wird durch eine Transformation im Frequenzbereich in einen Hilbert-Bandpass umgesetzt.

Dem ausgangsseitigen Analog-Frontend 52 kommt die Aufgabe zu, das digitale Ausgangssignal in ein analoges Ausgangssignal (Hörsignal) umzusetzen. Dies beinhaltet auch die Pegelanpassung.

Der nicht in Einzelheiten dargestellte D/A-Wandlerteil des analogen Frontends 52 (Ausgang) besteht aus einem D/A-Wandler, einem analogen Glättungsfilter, einem programmierbaren Verstärker und einem Differenzverstärker.

Für den Ausgang des Analog-Frontends 52 gelten folgende Spezifikationen:

| | |
|---|---|
| Taktfrequenz | 8 kHz |
| Wortbreite | 16 Bit |
| Verstärkung | Einstellbar im Bereich von -15 dB bis +6 dB |
| | |

| Interpolationsfilter | |
|---|---|
| Frequenzgang | 0 bis 3.7 kHz |
| Welligkeit | ± 0.2 dB |
| Sperrdämpfung | 65 dB |

Der Erfindungsgedanke ist keineswegs auf die beschriebene Ausführungsform eines SV-Moduls beschränkt. Ausbaumöglichkeiten, vor allem hinsichtlich der Sicherheit der Verschleierung, sind auf der Grundlage der Erfindung für den Fachmann erkennbar. Beim beschriebenen Ausführungsbeispiel wird für die Generierung der Schlüsselsignale lediglich ein einfacher (Pseudo-)Zufallszahlengenerator eingesetzt. Die Verwendung getrennter, verschiedener Generatoren bietet sich zur weiteren Verbesserung der Verschleierungssicherheit an.

Auch wird beim beschriebenen Ausführungsbeispiel außerdem davon ausgegangen, daß der verwendete Zufallszahlengenerator 54 mit jeder Resynchronisation am selben Startpunkt beginnt. Die Sicherheit der Verschleierung läßt sich erhöhen, wenn der Startpunkt mit jeder Resynchronisation gewechselt wird. Dies läßt sich dadurch erreichen, daß der Startpunkt des Zufallszahlengenerators 54 in der Präambel übertragen wird.

### LITERATUR

[1] Analog Devices: ADSP-2100 Family User's manual.
   Prentice Hall, 1993.
[2] Analog Devices: ADSP-21msp50/55/56 Datasheet,
   Mixed-Signal-Processor.
[3] Analog Devices: AD28msp02 Datasheet,
   Voiceband Signal Port.
[4] DE-C1 41 08 806 US-5,267,264
[5] E. Schlenker: Ein Verfahren zur Bestimmung des signalangepaßten Empfangsfilters und der Anfangssynchronisation eines digitalen Empfängers. Dissertation, Universität Stuttgart, Institut für Netzwerk- und Systemtheorie, 1993.
[6] D.E. Knuth: The Art of Computer Programming: Volume 2/Seminumerical Algorithms. Second Edition. Reading, MA: Addison-Wesley Publishing Company, 1969.

## Patentansprüche

1. Verfahren zur Sprachverschleierung und -entschleierung bei der Sprachübertragung, **dadurch gekennzeichnet**, daß
**sendeseitig**
- das digitalisierte Sprachsignal c(ν) durch ein erstes komplexes Eingangsfilter (30) mit einer Bandbreite, die der Bandbreite des Übertragungskanals entspricht, in ein komplexes Signal x(n) umgeformt wird, welches mittels eines durch Pseudozufallszahlen gesteuerten Schlüsselsignals (zₛ(n)) phasenmoduliert wird,
- das phasenmodulierte Sprachsignal (y(n)) mit einem ebenfalls in Pseudozufallsverteilung phasenmodulierten Pilotsignal (q(n)) zu einem zu übertragenden, verschleierten Nutzsignal (s(n)) additiv kombiniert und
- das Nutzsignal (s(n)) in sequentieller Folge zusammen mit einer zur empfängerseitigen Synchronisation und Nutzsignalentzerrung dienenden Präambel als ein komplexes Signal (w(n)) ein erstes komplexes Ausgangsfilter (35) durchläuft, das ein reelles Ausgangssignal (cₛ(υ)) erzeugt, das nach Digital-Analogwandlung an eine Sendesignalaufbereitung abgegeben wird, und daß
**empfängerseitig**
- das digitalisierte Empfangssignal (c(u)) durch ein zweites komplexes Eingangsfilter (40) mit einer Bandbreite, die der Bandbreite des Übertragungskanals entspricht, in ein komplexes Signal (s(n)) umgesetzt wird,
- aus diesem komplexen Signal (s(n)) während einer Präambelerkennungsphase einerseits eine Taktsynchronisation für ein empfängerseitig erzeugtes. in durch die Präambel initialisierter Pseudozufallsverteilung phasenmoduliertes Pilotsignal (q(n)) erzwungen wird und andererseits Entzerrerkoeffizienten für einen empfängerseitigen Entzerrer (51) berechnet und sodann die Phase der Nutzsignalentschleierung initialisiert wird,
- das verschleierte Nutzsignal (s(n)) von seinem senderseitig überlagerten phasenmoduiierten Pilotsignal durch Verknüpfung mit dem synchronisierten empfängerseitig erzeugten Pilotsignal (q(n)) getrennt wird, und
- das so gewonnene phasenmodulierte, verschleierte digitale Sprachsignal (y(n)) durch inverse Phasenmodulation mittels des empfängerseitig erzeugten, durch die Präambel taktgesteuerten Schlüsselsignals (zₛ(n)) entschleiert und als komplexes Signal (x(n)) ein zweites komplexes Ausgangsfilter (62) durchläuft, das ein reelles Ausgangssignal (cₛ(υ)) erzeugt, das nach Digital-Analogwandlung an eine Empfangssignalaufbereitung abgegeben wird.

2. Verfahren nach Anspruch 1, **dadurch gekennzeichnet**, daß als komplexe Eingangs- bzw. Ausgangsfilter (30, 40 bzw. 35, 62) Hilbertfilter höherer Ordnung verwendet werden.

3. Verfahren nach Anspruch 1 oder 2, **dadurch gekennzeichnet**, daß sowohl sende- wie empfangsseitig) im Anschluß an eine bandbegrenzende komplexe Eingangsfilterung eine Abtastratenreduktion und eine entsprechende Abtastratenerhöhung vor der komplexen, auf die Abtastratenerhöhung angepaßten Ausgangsfilterung durchgeführt wird.

4. Verfahren nach Anspruch 3, **dadurch gekennzeichnet**, daß die Abtastratenreduktion in einem ganzzahligen Verhältnis, insbesondere im Verhältnis 1 : 3 und die Abtastratenerhöhung dementsprechend ebenfalls in einem ganzzahligen Verhältnis, insbesondere im Verhältnis 3:1 erfolgt und daß als komplexe Filter (30. 35, 40, 62) rekursive Filter höherer Ordnung verwendet werden.

5. Verfahren nach einem der vorstehenden Ansprüche, **dadurch gekennzeichnet**, daß die Präambel periodisch in einem festen zeitlichen Raster ausgesendet und das verschleierte Sprachsignal für die Dauer der Präambel ausgeblendet wird.

6. Verfahren nach Anspruch 5, **dadurch gekennzeichnet**, daß das feste zeitliche Raster mehrere Sekunden, insbesondere 3 bis 10 s und die Dauer der Präambel einige 10 ms, insbesondere etwa 200 ms beträgt.

7. Verfahren nach Anspruch 6, **dadurch gekennzeichnet**, daß empfängerseitig während des Empfangs der Präambel die Eigenschaften des Übertragungskanals geprüft und daraus die Filterkoeffizienten für den empfangsseitigen Entzerrer (51) ermittelt werden.

8. Verfahren nach Anspruch 7, **dadurch gekennzeichnet**, daß zur Resynchronisation das Ende jeder übertragenen Präambel empfängerseitig detektiert und mit dem gewonnenen Signal ein Pseudozufallszahlengenerator (54) für einen Schlüsselgenerator zur Entschleierung des Nutzsignals gestartet wird.

9. Verfahren nach einem der Ansprüche 1 bis 7, **dadurch gekennzeichnet,** daß die zufallszahlengesteuerte Phasenmodulation des digitalisierten Sprachsignals bzw. des Pilotsignals durch unterschiedliche Zufallszahlengeneratoren erfolgt.

10. Verfahren nach einem der vorstehenden Ansprüche, **dadurch gekennzeichnet**, daß zur Erhöhung der Verschleierungssicherheit der Startpunkt für den oder die empfängerseitigen Zufallszahlengenerator(en) (54) innerhalb der Präambel variabel einstellbar ist.

11. Einrichtung zur Sprachverschleierung und -entschleierung in Geräten zur Sprachübertragung, die mit einer Frontendeinheit (22. 52) zur Digitalisierung eines Sprachsignals und Anpassung eines Sendesignals an einen vorgegebenen Übertragungskanal einerseits und/oder zur Digitalisierung eines Empfangssignals und zur Anpassung des aufbereiteten Empfangssignals an eine Sprachwiedergabeeinrichtung andererseits ausgerüstet sind, **dadurch gekennzeichnet**, daß
**sendeseitig**
- ein durch einen (Pseudo-)Zufallszahlengenerator (34) gesteuerter Schlüsselgenerator (23) einen digitalen Phasenmodulator (33) beaufschlagt, der das digitalisierte Sprachsignal phasenmoduliert,
- das phasenmodulierte Sprachsignal (y(n)) mit einem von einem Pilotsignalgenerator (20) gelieferten, ebenfalls in Zufallsverteilung phasenmodulierten Pilotsignal (q(n)) zu einem Nutzsignal (s(n)) kombiniert wird,
- ein Präambelgenerator (24) eine zur empfängerseitigen Synchronisation und Nutzsignalentzerrung dienende Präambel (v(n)) erzeugt. die über einen in festgelegter Taktfolge betätigbaren Umschalter (25) sequentiell zusammen mit dem Nutzsignal an die Frontendeinheit (22) zur Sendesignalaufbereitung abgegeben wird, und daß
**empfangsseitig**
- ein digitales Entzerrerfilter (51) zur Entzerrung des Übertragungskanals des digitalisierten Empfangssignals vorhanden ist, dessen Entzerrerkoeffizienten während des Empfangs der Präambel berechnet und eingestellt werden,
- eine Einrichtung (44) zum Detektieren der Präambel innerhalb des empfangenen Nutzsignals vorgesehen ist, die in Abhängigkeit von einem festgelegten Abschnitt der Präambel die Berechnung der Filterkoeffizienten für das Entzerrerfilter (51) in einer übergeordneten Recheneinheit auslöst und sodann die Entschleierung des Nutzsignals durch Aktivierung einer Taktsynchronisationseinrichtung (55) initialisiert, die einerseits aus dem empfangenen, demodulierten Pilotsignal durch komplexe Multiplikation (63) mit einem empfangsseitig generierten Pilotton (50) ein Regelsignal zur Abtasttaktkorrektur und andererseits unter Steuerung durch einen ebenfalls mit der Taktsynchronisation initialisierten Zufallszahlengenerator (54) aus dem vom empfangsseitigen Pilottongenerator (50) gelieferten Pilotton über einen Modulator (57) ein phasenmoduliertes Pilotsignal (q(n)) liefert, das mit dem entzerrten Nutzsignal (s(n)) zur Trennung des übertragenen Pilotsignals subtraktiv verknüpft und sodann als phasenmoduliertes Sprachsignal in einem Phasendemodulator (59) unter Steuerung durch den synchronisierten empfangsseitigen Zufallszahlengenerator (54) in das unmodulierte, digitale Sprachsignal umgesetzt wird, das zur Umsetzung in ein Hörsignal an die Frontendeinheit (52) abgegeben wird.

12. Einrichtung nach Anspruch 11, **gekennzeichnet durch** eine sendeseitige (erste) Einrichtung (31) zur Abtastratenreduktion, die das von der sendeseitigen Frontendeinheit (52) gelieferte digitalisierte Sprachsignal nach Bandbegrenzung über ein eingangsseitiges erstes komplexes Eingangsfilter (30) mit um einen festgelegten Faktor reduzierter Abtastrate an die Phasenmodulationseinrichtung abgibt.

13. Einrichtung nach Anspruch 11 oder 12, **gekennzeichnet durch** eine sendeseitige (erste) Einrichtung (36) zur Abtastratenerhöhung, die das aus Nutzsignal (s(n)) und Präambel (v(n)) zusammengesetzte, sprachverschleierte Sendesignal (w(n)) um durch einen festgelegten Faktor bestimmte Signalwerte erhöht und über ein erstes komplexes Ausgangsfilter (35) an die Frontendeinheit (22) zur Sendesignalaufbereitung abgibt.

14. Einrichtung nach Anspruch 12 bzw. 13, **gekennzeichnet durch** eine empfangsseitige (zweite) Einrichtung (60) zur Abtastratenreduktion, die das von der empfangsseitigen Frontendeinheit (52) gelieferte digitalisierte Empfangssignal nach der Entzerrung und Bandbegrenzung über ein zweites komplexes Eingangsfilter (40) mit um einen festgelegten Faktor reduzierter Abtastrate an die Phasenmodulationseinrichtung (55, 59) abgibt.

15. Einrichtung nach Anspruch 14, **gekennzeichnet durch** eine empfangsseitige (zweite) Einrichtung (61) zur Abtastratenerhöhung, die das demodulierte Empfangssignal (x(n)) um durch einen festgelegten Faktor bestimmte Signalwerte erhöht und über ein zweites komplexes Ausgangsfilter (62) an die empfangsseitige Frontendeinheit (52) zur Hörsignalaufbereitung abgibt.

16. Einrichtung nach Ansprüchen 12 und 13 bzw. Ansprüchen 14 und 15, **dadurch gekennzeichnet**, daß der Faktor für die Abtastratenreduktion und der Faktor für die Abtastratenerhöhung gleich und ganzzahlig gewählt sind.

17. Einrichtung nach Anspruch 16, **dadurch gekennzeichnet**, daß beide Faktoren zur "3" gewählt sind.

18. Einrichtung nach einem der vorstehenden Ansprüche 11 bis 17, **dadurch gekennzeichnet**, daß der sendeseitige bzw. empfangsseitige Zufallszahlengenerator (34 bzw. 54) nach der linearen Kongruenzmethode Zufallswerte (r(n) entsprechend der Vorschrift$\text{r(n) = (a · r(n-1) + c) mod m}$ liefert mit n = 1,2,..., ganzzahlig, wobei a und c ganzzahlige Konstanten und m eine wählbare Zahl bezeichnen.

19. Einrichtung nach Anspruch 18, **dadurch gekennzeichnet**, daß die ganzzahligen Konstanten zu a = 1664525 und c = 32767 bestimmt sind und m = 2³² gewählt ist.

20. Einrichtung nach Anspruch 11, **dadurch gekennzeichnet**, daß das Regelsignal für die Taktkorrektur sowie eine Stellgröße für den Pegel des empfangsseitig erzeugten Pilotsignals aus einer Mittelwertbildung (56) des demodulierten empfangenen Pilotsignals über eine festgelegte Anzahl von Abtastwerten gewonnen wird.

21. Einrichtung nach einem der vorstehenden Ansprüche 11 bis 20, **dadurch gekennzeichnet**, daß die für die sendeseitige statistische Phasenmodulation des Sprachsignals bzw. für die Demodulation (59) des Empfangssignals nach Abtrennung des Pilotsignals und für die sendeseitige Phasenmodulation des Pilottons bzw. die empfangsseitige Demodulation des Pilotsignals jeweils unterschiedliche Schlüsselsignale verwendet werden.

22. Einrichtung nach einem der vorstehenden Ansprüche 11 bis 21, **dadurch gekennzeichnet**, daß als komplexe Filter Hilbert-Filter (30, 35, 40, 62) in der Funktion als rekursive Filter höherer Ordnung verwendet sind.

## Claims

1. Method for speech encryption and decryption in voice transmission, **characterized in that**
**at the transmitting end**
- the digitized voice signal c(ν) is converted by means of a first complex input filter (30) having a bandwidth which corresponds to the bandwidth of the transmission channel into a complex signal x(n) which is phase-modulated by means of a code signal (zₛ(n)) which is controlled by pseudo-random numbers,
- the phase-modulated voice signal (y(n)) is additively combined with a pilot signal (q(n)), which is likewise phase-modulated in a pseudo-random distribution, to form an encrypted useful signal (s(n)) which is to be transmitted and
- the useful signal (s(n)) passes through a first complex output filter (35) in a sequential manner together with a preamble, which is used for synchronization and useful signal equalization at the receiver end, as a complex signal (w(n)), which output filter (35) produces a real output signal (cₛ(υ) which, after digital/analog conversion, is passed to a transmitted signal conditioner, and in that
**at the receiving end**
- the digitized received signal (c(ν)) is converted into a complex signal (s(n)) by means of a second complex input filter (40) having a bandwidth which corresponds to the bandwidth of the transmission channel,
- from this complex signal (s(n)) and during a preamble recognition phase, on the one hand clock synchronization for a pilot signal (q(n)), which is produced at the receiver end and is phase-modulated in a pseudo-random sequence initialized by the preamble, is forced and, on the other hand, equalizer coefficients are calculated for an equalizer (51) at the receiver end and the phase of the useful signal decryption is thus initialized,
- the encrypted useful signal (s(n)) is separated from its phase-modulated pilot signal, which is superimposed at the transmitter end, by linking with the synchronized pilot signal (q(n)) which is produced at the receiver end, and
- the phase-modulated, encrypted digital voice signal (y(n)) which is thus obtained is decrypted by inverse phase modulation by means of the code signal (zₛ(n)) which is produced at the receiver end and is clock-controlled by means of the preamble and, as a complex signal (x(n)) passes through a second complex output filter (62) which produces a real output signal (cₛ(υ)) which, after digital/analog conversion, is passed to a received signal conditioner.

2. Method according to Claim 1, **characterized in that** higher-order Hilbert filters are used as the complex input and output filters (30, 40 and 35, 62 respectively).

3. Method according to Claim 1 or 2, **characterized in that**, both at the transmitting and at the receiving end, a sampling rate reduction is carried out in conjunction with a band-limiting complex input filtering and a corresponding sampling rate increase is carried out before the complex output filtering, which is matched to the sampling rate increase.

4. Method according to Claim 3, **characterized in that** the sampling rate reduction is carried out in an integer ratio, especially in the ratio 1:3, and the sampling rate increase is accordingly likewise carried out in an integer ratio, especially in the ratio 3:1, and in that higher-order recursive filters are used as the complex filters (30, 35, 40, 62).

5. Method according to one of the preceding claims, **characterized in that** the preamble is transmitted periodically in a fixed time frame, and the encrypted voice signal is masked out for the duration of the preamble.

6. Method according to Claim 5, **characterized in that** the fixed time frame lasts for a plurality of seconds, especially 3 to 10 s, and the duration of the preamble is several 10 ms, especially approximately 200 ms.

7. Method according to Claim 6, **characterized in that** the properties of the transmission channel are tested at the receiver end during the reception of the preamble, and the filter coefficients for the receiving-end equalizer (51) are determined from this.

8. Method according to Claim 7, **characterized in that** the end of each transmitted preamble is detected at the receiver end for resynchronization, and a pseudo-random number generator (54) for a code generator is started, using the obtained signal, in order to decrypt the useful signal.

9. Method according to one of Claims 1 to 7, **characterized** in that the random-number-controlled phase modulation of the digitized voice signal and of the pilot signal is carried out by different random-number generators.

10. Method according to one of the preceding claims, **characterized in that**, in order to increase the encryption security, the starting point for the random number generator or generators (54) at the receiver end within the preamble can be set variably.

11. Device for speech encryption and decryption in apparatuses for voice transmission which are equipped with a front-end unit (22, 52) for digitizing a voice signal and matching a transmitted signal to a predetermined transmission channel on the one hand and/or for digitizing a received signal and for matching of the conditioned received signal to a voice reproduction device on the other hand, **characterized in that**,
**at the transmitting end**
- a code generator (23) which is controlled by a (pseudo)-random-number generator (34) acts on a digital phase modulator (33) which phase-modulates the digitized voice signal,
- the phase-modulated voice signal (y(n)) is combined with a pilot signal (q(n)), which is supplied by a pilot-signal generator (20) and is likewise phase-modulated in a random distribution, to form a useful signal (s(n)),
- a preamble generator (24) produces a preamble (v(n)) which is used for synchronization at the receiver end and for useful-signal equalization and is emitted sequentially and together with the useful signal, via a changeover switch (25) which can be operated in a defined clock sequence, to the front-end unit (22) for transmitted signal conditioning, and in that
**at the receiving end**
- there is a digital equalizing filter (51) for equalization of the transmission channel of the digitized received signal, whose equalizer coefficients are calculated and set during the reception of the preamble,
- a device (44) is provided for detection of the preamble within the received useful signal, which device initiates, as a function of a defined section of the preamble, the calculation of the filter coefficients for the equalizer filter (51) in a higher-level computation unit and thus initializes the decryption of the useful signal by activating a clock synchronization device (55) which, on the one hand, supplies from the received, demodulated pilot signal a control signal for sampling clock correction, by complex multiplication (63) by a pilot tone (50) which is generated at the receiving end and, on the other hand, under the control of a random-number generator (54) which is likewise initialized with the clock synchronization, supplies, from the pilot tone which is supplied by the pilot-tone generator (50) at the receiving end and via a modulator (57), a phase-modulated pilot signal (q(n)) which is subtractively linked with the equalized useful signal (s(n)) in order to separate the transmitted pilot signal and is thus converted, as a phase-modulated voice signal, in a phase demodulator (59) and controlled by the synchronized random-number generator (54) at the receiving end, into the unmodulated, digital voice signal which is passed to the front-end unit (52) for conversion into an audio signal.

12. Device according to Claim 11, **characterized by** a (first) device (31) at the transmitting end for sampling rate reduction, which device (31) passes the digitized voice signal supplied by the front-end unit (52) at the transmitting end to the phase-modulation device, after band limiting via a first complex input filter (30) on the input side, at a sampling rate reduced by a fixed factor.

13. Device according to Claim 11 or 12, **characterized by** a (first) device (36) at the transmitting end for sampling rate increasing, which device (36) increases the speech-encrypted transmitted signal (w(n)), which is composed of the useful signal (s(n)) and the preamble (v(n)) by signal values which are determined by a fixed factor and passes said signal via a first complex output filter (35) to the front-end unit (22) for transmitted signal conditioning.

14. Device according to Claim 12 or 13, **characterized by** a (second) device (60) at the receiving end for sampling rate reduction, which device (60) passes the digitized received signal, which is supplied by the front-end unit (52) at the receiving end, on to the phase modulation device (55, 59), after equalization and band limiting, via a second complex input filter (40) at a sampling rate which is reduced by a fixed factor.

15. Device according to Claim 14, **characterized by** a (second) device (61) at the receiving end for increasing the sampling rate, which device (61) increases the modulated received signal (x(n)) by signal values determined by a fixed factor and passes them on via a second complex output filter (62) to the front-end unit (52) at the receiving end, for audio signal conditioning.

16. Device according to Claims 12 and 13 as well as Claims 14 and 15, **characterized in that** the factor for the sampling rate reduction and the factor for the sampling rate increase are selected to be equal and integer.

17. Device according to Claim 16, **characterized in that** both factors are selected to be "3".

18. Device according to one of the preceding Claims 11 to 17, **characterized in that** the random-number generator (34) at the transmitting end and the random-number generator (54) at the receiving end supply random values (r(n)) in accordance with the linear congruence method and corresponding to the rule$\text{r(n) = (a · r(n-1) + c) mod m}$ where n = 1,2,..., as an integer, a and c designating integer constants and m designating a selectable number.

19. Device according to Claim 18, **characterized in that** the integer constants are defined to be a = 1664525 and c = 32767, and m is selected to be m = 2³².

20. Device according to Claim 11, **characterized in that** the control signal for clock correction and a controlled variable for the level of the pilot signal produced at the receiving end from averaging (56) of the demodulated received pilot signal are obtained over a fixed number of sample values.

21. Device according to one of the preceding Claims 11 to 20, **characterized in that** the different code signals are in each case used for the statistical phase modulation of the voice signal at the transmitting end and for the demodulation (59) of the received signal after separation of the pilot signal, as well as for the transmitting-end phase modulation of the pilot tone and the receiving-end demodulation of the pilot signal.

22. Device according to one of the preceding Claims 11 to 21, **characterized in that** Hilbert filters (30, 35, 40, 62) operating as higher-order recursive filters are used as complex filters.

## Revendications

1. Procédé de brouillage et de désembrouillage de la parole dans la transmission vocale caractérisé en ce que
**côté émission**
- le signal vocal c(v) numérisé est converti, par un premier filtre d'entrée (30) complexe d'une largeur de bande qui correspond à celle du canal de transmission, en un signal complexe x(n), qui est modulé en phase au moyen d'un signal codé (zₛ(n)) commandé par des nombres pseudo-aléatoires
- le signal vocal (y(n)) modulé en phase est combiné, de manière additionnelle,avec un signal pilote (q(n)) également modulé en phase dans une distribution pseudo-aléatoire, pour donner un signal utile (s(n)) brouillé, à transmettre et
- le signal utile (s(n)) traverse, dans une succession séquentielle, avec un préambule servant à la synchronisation côté récepteur et à la distorsion du signal utile, en tant que signal complexe (w(n)), un premier filtre de sortie (35) complexe, qui produit un signal de sortie réel (cₛ(v)), qui est délivré, après conversion numérique-analogique à un dispositif de traitement de signaux d'émission, et en ce que
**côté récepteur**
- le signal de réception (c(v)) numérisé est converti, par un deuxième filtre d'entrée complexe (40) d'une largeur de bande qui correspond à celle du canal de transmission, en un signal complexe (s(n)),
- à partir de ce signal complexe (s(n)), pendant une phase de reconnaissance de préambule, d'une part il est forcé une synchronisation pour un signal pilote (q(n)) modulé en phase par le préambule d'une distribution pseudo-aléatoire initialisée et d'autre part, des coefficients de distorsion sont calculés pour un égaliseur (51) côté récepteur, et ensuite, la phase du désembrouillage du signal utile est initialisée,
- le signal utile (s(n)) brouillé est séparé de son signal pilote modulé en phase, superposé côté émetteur, par corrélation avec le signal pilote (q(n)) synchronisé, produit côté récepteur et
- le signal vocal (y(n)) numérique, brouillé, modulé en phase, ainsi obtenu, est désembrouillé par modulation de phase inverse, au moyen du signal codé (zₛ(n)) produit côté récepteur, commandé synchronisé par le préambule, et traverse, en tant que signal complexe (x(n)), un deuxième filtre de sortie (62) complexe, qui produit un signal de sortie réel (cₛ(v)), qui, après conversion numérique-analogique, est délivré à un dispositif de traitement de signaux de réception.

2. Procédé selon la revendication 1, caractérisé en ce qu'on utilise comme filtres d'entrée ou filtres de sortie (30, 40 ou 35, 62) complexes, des filtres de Hilbert d'ordre supérieur.

3. Procédé selon la revendication 1 ou 2, caractérisé en ce que, côté émission comme côté réception, il est procédé, à la suite d'un filtrage d'entrée complexe, délimitant la bande, à une réduction du taux de balayage et à une augmentation du taux de balayage correspondant avant le filtrage de sortie complexe, adapté à l'augmentation du taux de balayage.

4. Procédé selon la revendication 3, caractérisé en ce que la réduction du taux de balayage s'effectue dans un rapport entier, en particulier dans le rapport de 1 à 3 et l'augmentation du taux de balayage s'effectue en conséquence aussi dans un rapport entier, en particulier dans le rapport de 3 à 1 et en ce qu'on utilise comme filtres complexes (3, 35, 40, 62) des filtres récurrents d'ordre supérieur.

5. Procédé selon l'une des revendications précédentes, caractérisé en ce que le préambule est émis périodiquement suivant une grille temporelle fixe et le signal vocal brouillé est supprimé pendant la durée du préambule.

6. Procédé selon la revendication 5, caractérisé en ce que la grille temporelle fixe est égale à plusieurs secondes, en particulier de 3 à 10 secondes et la durée du préambule est égale à quelques dizaines de ms, en particulier à environ 200 ms.

7. Procédé selon la revendication 6, caractérisé en ce que côté récepteur, pendant la réception du préambule, les propriétés du canal de transmission sont vérifiées et à partir de celles-ci sont déterminés les coefficients de filtrage pour l'égaliseur (51) côté réception.

8. Procédé selon la revendication 7, caractérisé en ce que pour la resynchronisation, la fin de chaque préambule transmis est détecté côté récepteur et avec le signal obtenu est initialisé un générateur de nombres pseudo-aléatoires (54) pour un générateur de code en vue du désembrouillage du signal utile.

9. Procédé selon l'une des revendications 1 à 7, caractérisé en ce que la modulation en phase commandée par des nombres aléatoires, du signal vocal numérisé ou du signal pilote, s'effectue au moyen de générateurs de nombres pseudo-aléatoires différents.

10. Procédé selon l'une des revendications précédentes, caractérisé en ce que pour accroître la sécurité du désembrouillage, le point d'initialisation pour le ou les générateur(s) de nombres aléatoires (54) côté récepteur, est réglable de manière variable à l'intérieur du préambule.

11. Dispositif pour le brouillage et le désembrouillage de la parole dans des appareils de transmission de la voix, qui sont équipés d'une unité frontale (22, 52), pour la numérisation d'un signal vocal et adaptation d'un signal d'émission à un canal de transmission donné, d'une part et/ou pour la numérisation d'un signal de réception et pour l'adaptation du signal de réception traité à un dispositif de restitution de la voix, d'autre part, caractérisé en ce que
**côté émission**
- un générateur de code (23) commandé par un générateur de nombres (pseudo-)aléatoires (34), agit sur un modulateur de phase (33) numérique, qui module en phase le signal vocal numérisé,
- le signal vocal (y(n)) modulé en phase est combiné avec un signal pilote (q(n)) fourni par un générateur de signal pilote (20) également modulé en phase dans une distribution aléatoire, pour donner un signal utile (s(n)),
- un générateur de préambule (24) produit un préambule (v(n)) servant à la synchronisation côté récepteur et à la distorsion du signal utile, qui est délivré, de manière séquentielle par l'intermédiaire d'un commutateur (25) actionnable en une séquence définie, avec le signal utile, à l'unité frontale (22), en vue du traitement du signal d'émission, et en ce que
**côté réception**
- un filtre d'égalisation (51) numérique est prévu pour l'égalisation du canal de transmission du signal de réception numérisé, dont les coefficients de distorsion sont calculés et réglés pendant la réception du préambule,
- un dispositif (44) est prévu pour la détection du préambule à l'intérieur du signal utile reçu, lequel déclenche, en fonction d'une partie définie du préambule, le calcul des coefficients de filtre pour le filtre d'égalisation (51), dans une unité de calcul supérieure et après, initialise le désembrouillage du signal utile, par activation d'un dispositif de synchronisation (55), qui fournit, d'une part, à partir du signal pilote démodulé reçu, par multiplication complexe (63) avec un son pilote (50) généré côté réception, un signal de régulation pour la correction du balayage et d'autre part, par commande au moyen d'un générateur de nombres aléatoires (54), initialisé également avec la synchronisation, à partir du son pilote fourni par le générateur de son pilote (50) côté réception, par l'intermédiaire d'un modulateur (57), un signal pilote (q(n)), modulé en phase, qui est corrélé, par soustraction, avec le signal utile (s(n)) corrigé, en vue de la séparation du signal pilote transmis, et qui est ensuite converti, en tant que signal vocal modulé en phase, dans un démodulateur de phase (59), par commande au moyen du générateur de nombres aléatoires (54) synchronisé, côté réception, dans le signal vocal numérique, non modulé, qui est délivré à l'unité frontale (52), pour la conversion en un signal audible.

12. Dispositif selon la revendication 11, caractérisé par un premier dispositif (31) côté émission pour la réduction du taux de balayage, qui délivre le signal vocal numérisé, fourni par l'unité frontale (52) côté émission après délimitation de la bande par l'intermédiaire d'un premier filtre d'entrée (30) complexe, côté réception, avec un taux de balayage réduit d'un facteur défini, au dispositif de modulation de phase.

13. Dispositif selon la revendication il ou , caractérisé par un (premier) dispositif (36) côté émission, pour l'augmentation du taux de balayage, qui accroît le signal d'émission (w(n)) brouillé, composé du signal utile (s(n)) et du préambule (v(n)), de valeurs de signaux déterminées par un facteur défini, et qui le délivre, par un premier filtre de sortie complexe (35), à l'unité frontale (22), en vue du traitement du signal d'émission.

14. Dispositif selon la revendication 12 ou 13, caractérisé par un (deuxième) dispositif (60) côté réception, pour la réduction du taux de balayage, qui délivre au dispositif de modulation de phase (55, 59), le signal de réception numérisé, fourni par l'unité frontale (52) côté réception, après la distorsion et la délimitation de bande, par l'intermédiaire d'un deuxième filtre d'entrée complexe (40), avec taux de balayage réduit d'un facteur défini.

15. Dispositif selon la revendication 14, caractérisé par un (deuxième) dispositif (61) côté réception, pour l'augmentation du taux de balayage, qui accroît le signal de réception (x(n)) démodulé, de valeurs de signaux déterminées par un facteur défini, et qui le délivre à l'unité frontale (52) côté réception, par l'intermédiaire d'un deuxième filtre de sortie complexe (62), en vue du traitement du signal audible.

16. Dispositif selon les revendications 12 ou 13 ou 14 et 15, caractérisé en ce que le facteur de réduction du taux de balayage et le facteur d'accroissement du taux de balayage sont choisis égaux et entiers.

17. Dispositif selon la revendication 16, caractérisé en ce que les deux facteurs sont choisis égaux à « 3 ».

18. Dispositif selon l'une des revendications 11 à 17 précédentes, caractérisé en ce que le générateur de nombres aléatoires (34 ou 54) côté émission ou côté réception fournit, d'après la méthode de congruence linéaire, des valeurs aléatoires (r(n)) conformément à la formule$\text{r(n)= (a-r(n-1)+c)mod m}$ avec n=1, 2..., nombres entiers, a et c désignant des constantes de nombres entiers et n, un nombre à choisir.

19. Dispositif selon la revendication 18, caractérisé en ce que les constantes de nombres entiers sont définies comme a= 1664525 et c = 32767, et m est choisi comme égal à 2³².

20. Dispositif selon la revendication 11, caractérisé en ce que le signal de régulation pour la correction de rythme ainsi qu'une grandeur de réglage pour le niveau du signal pilote produit côté réception, sont obtenus à partir de la formation d'une valeur moyenne (56) du signal pilote démodulé, reçu, sur un nombre défini de valeurs de balayage.

21. Dispositif selon l'une des revendications 1 à 20 précédentes, caractérisé en ce que la modulation de phase statistique, côté émission, du signal vocal ou pour la démodulation (59) du signal de réception, après séparation du signal pilote et pour la modulation de phase côté émission du son pilote ou la démodulation côté réception du signal pilote, on utilise chaque fois des signaux codés différents.

22. Dispositif selon l'une des revendications 11 à 21 précédentes, caractérisé en ce qu'on utilise comme filtres complexes des filtres de Hilbert (30, 35, 40, 62), ayant la fonction de filtres récurrents d'ordre supérieur.
